# EUROPÄISCHE PATENTSCHRIFT

(11) **EP 1 714 932 B1**
(45) Veröffentlichungstag und Bekanntmachung des Hinweises auf die Patenterteilung: **01.04.2009**
(21) Anmeldenummer: 06007556.1
(22) Anmeldetag: 11.04.2006
(51) Int. Cl.: B65H 75/44, A47L 9/26

(54) **Einbau-Kabeltrommel mit einem Aufwickelsystem für ein Anschlusskabel**
Built-in cable reel with a winding system for a connector cable
Tambour à câble encastré avec un système d'enroulage pour un câble de raccordement

(30) Priorität: 18.04.2005 DE 102005018008
(43) Veröffentlichungstag der Anmeldung: 25.10.2006
(73) Patentinhaber: Miele & Cie. KG, 33332 Gütersloh (DE)
(72) Erfinder: Hegemann, Hans-Joachim, 53902 Bad Münstereifel (DE); Theis, Hermann-Josef, 53947 Nettersheim-Frohngau (DE)
(74) Vertreter: Bauch, Uwe

(56) Entgegenhaltungen:
- WO-A-01/44093
- DE-A1- 10 050 555
- DE-B- 1 256 031
- DE-C- 319 497
- US-A- 2 393 138
- US-A- 2 393 511
- US-A- 2 428 446
- US-A1- 2002 126 837

## Beschreibung

Die Erfindung betrifft eine Einbau-Kabeltrommel für einen Staubsauger mit einem Aufwickelsystem für ein Anschlusskabel, umfassend eine Antriebsvorrichtung zum Drehen für die Kabeltrommel, eine Aktiviereinrichtung, über welche die Antriebsvorrichtung in Gang gesetzt oder freigegeben wird, eine Arretiervorrichtung, über welche die Aktiviereinrichtung in dem die Antriebsvorrichtung in Gang setzenden oder freigebenden Zustand gehalten wird, und eine Rücksetzeinrichtung, welche die Arretiervorrichtung und hierüber die Aktiviereinrichtung durch Ziehen des Anschlusskabels in Abwickelrichtung deaktiviert, wobei die Rücksetzeinrichtung über die in Abwickelrichtung gedrehte Kabeltrommel (1) aktivierbar ist, wobei die Kabeltrommel ein Rad antreibt, welches in Wirkverbindung mit einem Schaltnocken zur Deaktivierung der Arretiervorrichtung steht, und wobei die Wirkverbindung bei Drehung der Kabeltrommel in Aufwickelrichtung über einen Freilauf unterbrochen ist.

Eine Einbau-Kabeltrommel ist aus der US-A-2,428,446 bekannt. Dort erfolgt das Betätigen der Arretiervorrichtung und der Rücksetzeinrichtung durch ein Element (washer 46), welches in reibschlüssiger Verbindung mit dem Kabel steht. Hierdurch erfolgt eine hohe Beanspruchung des Kabels, außerdem sind große Anforderungen an die Einhaltung eines exakten Durchmessers gestellt.

Aus der US-A-2,393,138 ist eine Einbau-Kabeltrommel der eingangs genannten Art bekannt. Dort erfolgt die Realisierung des Freilaufs durch eine Anordnung aus Federn und einem Reibelement.

Aus dem Stand der Technik sind weiterhin Einholvorrichtungen, die mit einer Einbau-Kabeltrommel für Staubsauger zusammenwirken in unterschiedlichen Ausführungen bekannt. Eine Ausführung offenbart beispielsweise die DE 196 07146, wobei es sich bei dieser Ausführungsform um eine Bremsanordnung für das Kabel im Einzugsschacht handelt. So besteht hierbei die Bremsanordnung aus einer in einer Kulisse geführten Bremsrolle, die, wenn das Kabel gezogen wird, sich in der Kulisse derart hochschiebt, dass die Bremsrolle das Kabel frei gibt. Bei Zugentlastung zieht sich die Bremsrolle in der Kulisse wieder gegen das Kabel, so dass die Bremsrolle den weiteren Kabeleinzug behindert. Somit ist ein automatischer Aufwickelvorgang, welcher nur eine einmalige Aktion erfordert nicht möglich. Hier muss vielmehr während des gesamten Aufwickelvorgangs das Kabel gehalten werden und demzufolge durch die Hand des Benutzers gleiten. Dies führt zu einer unerwünschten Wärmeentwicklung und zur Verschmutzung der Hand.

Eine andere Ausführungsform zeigt die DE 100 50 555. Diese Ausführungsform einer Einholvorrichtung ist derart ausgestaltet, dass sie eine automatische oder eine halbautomatische Betriebsart zulässt. In der automatischen Betriebsart wird das Anschlusskabel vollständig aufgerollt, indem einmal ein Tastenteil gedrückt wird. Die halbautomatische Betriebsart stellt sich durch permanentes Drücken des Kabeltastteils durch den Benutzer ein. Hierzu verfügt die Einholvorrichtung über eine Sperrklinke, die in Wirkverbindung mit dem Bremshebel steht. Dabei sind Bremshebel und Sperrklinke in einem Fußtaster integriert, so dass wenn beispielsweise Volleinzug gewünscht wird, der als Fußschalter ausgebildete Bremshebel betätigt wird, der insbesondere den Bremshebel derart verriegelt, dass die gespannte Dreh- oder Wickelfeder das Anschlusskabel komplett einzieht. Ist das gesamte Kabel auf der Trommel aufgewickelt, so befindet sich im Bereich des Steckers ein Element, welches die Sperrklinke entriegelt. Somit versteht es sich von selbst, dass, wenn das Kabel komplett eingezogen ist und der Stecker mit dem Entriegelungselement in dem Einzugsschacht der Einholvorrichtung eingelaufen ist, die Sperrklinke, die in Wirkverbindung mit dem Bremshebel steht, entriegelt wird, so dass beim nächsten Auszug des Anschlusskabels die Sperrklinke für die nächste Verriegelung des Bremshebels wieder frei ist.

Ausgehend von dieser zuletzt beschriebenen Art einer Einbau-Kabeltrommel mit einer Einholvorrichtung, die den vollautomatischen Einzug gewährleistet, wird es als nachteilig angesehen, dass konventionelle Stecker am Anschlusskabel nicht oder nur bedingt Verwendung finden, weil insbesondere der Stecker den Entriegelungsvorgang für die Sperrklinke ansteuert. Ein weiterer Nachteil dieser Ausführungsform ist es, dass bei Erschlaffen der Dreh- bzw. Wickelfeder der Volleinzug des Anschlusskabels nicht mehr gewährleistet ist, so dass dann die Freigabe der Sperrklinke nicht mehr vollzogen wird, weil der Stecker nicht mehr bis zum Ende eingezogen wird. Die Taste für die Freigabe des Bremshebels bleibt dann aktiviert nach dem nächsten Ausziehvorgang, so dass beim Loslassen des Kabels die Einholvorrichtung ungewollt das Kabel wieder zurück zieht, ohne dass der Benutzer es wünscht.

Der Erfindung stellt sich somit das Problem, ein Aufwickelsystem für den vollautomatischen Einzug des Anschlusskabels bereitzustellen, das unabhängig von der Art des verwendeten Kabels bzw. Steckers und seinem Aufwickelzustand ist und bei welchem außerdem eine Beschädigung des Kabels vermieden wird.

Erfindungsgemäß wird dieses Problem mit den Merkmalen des Anspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass die Bewegung des Kabels nur indirekt zum Aktivieren der Rücksetzeinrichtung beiträgt. Es ist somit keinerlei formschlüssiger oder reibschlüssiger Kontakt zwischen dem Kabel und der Arretiervorrichtung oder der Rücksetzeinrichtung notwendig. Der Zug am Kabel wird nur benötigt, um die Kabeltrommel zu drehen und hierüber den Freilauf zu aktivieren.

Ein Ausführungsbeispiel der Erfindung ist in den Zeichnungen rein schematisch dargestellt und wird nachfolgend näher beschrieben. Es zeigen:
- Figur 1:: eine Vorderansicht der erfindungsgemäßen Einbau-Kabeltrommel;
- Figur 2:: eine Rückansicht der Einbau-Kabeltrommel gemäß der Fig. 1;
- Figur 3:: einen Teilschnitt der Freilaufeinrichtung gemäß der Schnittlinie A - A in Fig. 1

Die Figur 1 zeigt in der Vorderansicht eine Einbau-Kabeltrommel 1 für einen nicht näher dargestellten Staubsauger mit einem Aufwickelsystem für das Anschlusskabel 2, dessen Stecker in Figur 2 in zwei Lagen 3 und 3' dargestellt ist (vollständig aufgewickelte Lage 3 ohne Einbau der Kabeltrommel 1 im Staubsauger durchgezogen - Einbaulage 3' im Staubsauger gestrichelt). Das Aufwickelsystem umfasst dabei einen Antrieb in Form einer Wickelfeder 4, von der das eine Ende an einem umlaufenden Steg 5 an der drehbaren Kabeltrommel 1 und das andere Ende an der ortsfesten Achse 6 einer Federtrommel 7 befestigt ist, wobei letztere in einem separaten Gehäuse 8 an der Trommelhalterung 9 gelagert ist. Wird nun die Kabeltrommel 1 durch Auszug des Anschlusskabels 2 gedreht, wickelt sich die Feder 4 um den Steg 5 und erfährt somit eine gespannte Lage. In dieser Lage wird die Trommel 1 durch eine später beschriebene Bremseinrichtung gehalten. Nach dem Lösen der Bremseinrichtung wickelt sich die Feder 4 wieder in ihr Gehäuse 8 zurück und treibt dadurch die Trommel 1 in Aufwickelrichtung an, welche in Figur 2 dem Gegenuhrzeigersinn entspricht.

Weiter umfasst das Aufwickelsystem eine Bremseinrichtung, bestehend aus einer Kabelbremse, welche über einen Bremshebel 10 gegen die Wirkung einer Rückstellfeder 11 deaktiviert wird, wobei der Bremshebel 10 über eine nicht dargestellte, am Staubsaugergehäuse gelagerte Tipptaste betätigt wird.

Der Bremshebel 10, ebenfalls deutlich zu erkennen in der Figur 1, weist eine L-Form auf, wobei der Schaft 12 des Bremshebels 10 zwischen an der Trommelhalterung 9 angeformten Führungselementen 13 verschiebbar gelagert ist. Endseitig am abgewinkelten Schenkel 14 des Bremshebels 10 ist eine Bremsrolle 15 angeordnet. Die Bremsrolle wird dabei in einer Zwangsführung gehalten, welche aus einer an der Trommelhalterung angeformten Schrägfläche 16 und dem flanschartig verbreiterten Rand 17 der Kabeltrommel 1 selbst besteht. Durch die Kraft der Rückstellfeder 11 wird die Bremsrolle 15 in diese Zwangsführung geklemmt und dabei an den Rand 17 gepresst, so dass sie die Drehbewegung der Trommel 1 verhindert. Durch Drücken des Schafts 12 in Richtung des Pfeils 18 wird die Bremsrolle 15 vom Rand 17 gelöst und hierüber die Wickelfeder 4 aktiviert. Demnach dient der betätigte Bremshebel 10 als Aktiviereinrichtung für die Antriebsvorrichtung der Kabeltrommel 1.

Wie aus der Darstellung der Vorderansicht der Figur 1 zu erkennen ist, wirkt mit dem Bremshebel 10 eine Sperrklinke 19 zusammen, die ebenfalls gegen die Wirkung einer Drehfeder 20 den Bremshebel 10 in der gedrückten Lage, also in der Aktivierstellung für die Antriebsvorrichtung hält.

Wie aus dem Verlauf der Sperrklinke 19 zu erkennen ist, nimmt diese eine mehrfach abgewinkelte Form ein. Ein in Richtung des Bremshebels 10 und damit senkrecht zu seiner Betätigungsrichtung (Pfeil 18) zeigender Schenkel 21 der Sperrklinke 19 weist an seinem Ende eine Rastnase 22 auf, die einen kulissenartigen Bereich über den Verschiebeweg des Bremshebels 10 abgreift. Dabei besteht der kulissenartige Bereich einerseits aus einem am Bremshebel angeordneten unteren Verschiebebereich 23, der insbesondere den entriegelten Zustand des Bremshebels bewirkt. Oberhalb des Verschiebebereichs 23 ist eine Abstufung 35 vorgesehen, die für den verriegelten Zustand des Bremshebels 10 verantwortlich ist. Die Sperrklinke 19 ist dabei mit ihrem freien Ende 24 gegen die Vorspannung der bereits oben näher bezeichneten Drehfeder 20 an der Trommelhalterung 9 gelagert. Wird nun bei einmaligem Drücken bzw. bei Tippbetätigung des Schafts 12 dieser in Richtung des Pfeils 18 bewegt, hält ihn die Sperrklinke 19 in dieser Stellung, so dass die Antriebsvorrichtung freigegeben ist.

Erfindungsgemäß erfolgt bei der Einbau-Kabeltrommel 1 das Rücksetzen der Sperrklinke 19 dadurch, dass durch Zug am Kabel 2 die Trommel 1 in Abwickelrichtung gedreht wird und dabei einen Schaltnocken 25 in Gang setzt, die die Sperrklinke 19 in Richtung des Pfeils 26 drückt und damit den Bremshebel 10 entriegelt. Der Schaltnocken 25 ist an ein Zahnrad 27 angeformt, welches unter Zwischenschaltung eines Freilaufs von der Trommel 1 angetrieben wird. Sie steht in Eingriff mit einer Nase 28, welche an dem in Betätigungsrichtung des Bremshebels 10 gerichteten Schenkel 21 der Sperrklinke 19 angeformt ist.

Die Figur 2 zeigt insbesondere die Rückansicht der Einbau-Kabeitrommel 1. Wie aus der Zusammenschau der Figur 2 und der Figur 3 erkenntlich ist, stellt der Freilauf als Hülsenfreilauf 29 die kraftschlüssige Verbindung zwischen den Achsen 31 und 33 eines antriebsseitigen Zahnrads 30 und eines abtriebsseitigen Zahnrads 32 her. Er wirkt in der Weise, dass er eine Kopplung dieser beiden Zahnräder 30 und 32 nur bei Drehung der Trommel 1 in Abwickelrichtung zulässt und bei Drehung in Gegenrichtung die Kopplung in der Weise unterbricht, dass das abtriebsseitige Zahnrad 32 nicht mehr mitdreht. In der Figur 3 erkennt man in der Detailansicht, dass das antriebsseitige Zahnrad 30 mit der Innenverzahnung 34 am Rand 17 der Trommel 1 und das abtriebsseitige Zahnrad 32 mit dem Zahnrad 27 mit dem Schaltnocken 25 kämmt.

Aus der Zusammenschau der einzelnen Elemente wird nun die Funktionsweise der Entriegelung des Bremshebels 10 klarer. Es versteht sich nun von selbst, dass wenn der Bremshebel 10 eingedrückt wird, die Bremsrolle 15 ihre Bremswirkung aufhebt, wobei infolge der Drehfeder 20 die Rastnase 22 den abgestuften Bereich 35 am Schaft 12 hintergreift. Die Bremswirkung an der Trommel 1 ist somit aufgehoben, und aufgrund der gespannten Wickelfeder 4 wird das Anschlusskabel 2 vollautomatisch eingezogen. Der Freilauf 29 verhindert, dass das Zahnrad 27 zusammen mit der Trommel 1 gedreht wird und die Sperrklinke 19 löst. Das Kabel wird vollständig aufgewickelt. Wird nun das Anschlusskabel 2 von der Trommel 1 wieder abgewickelt, wobei dadurch auch die Trommel 1 gedreht wird, wird über den Hülsenfreilauf 29 das abtriebsseitige Zahnrad 32 vom antriebsseitigen 30 angetrieben und kämmt mit dem Schaltnocken-bewehrten Zahnrad 27. Hierdurch drückt der Schaltnocken 25 gegen die Nase 28, so dass die Rastnase 22 den Bremshebel 10 freigibt und aus dem abgestuften Bereich 35 heraus auf den Verschiebebereich 23 springt.

Wie aus der Figur 1 und 3 noch zu erkennen ist, ist der Hülsenfreilauf 29 in einem an der Trommelhalterung 9 angeformten Gehäuse 36 untergebracht, welches nur für den Eingriff des an der Halterung gelagerten Zahnrads 32 einen Öffnungsbereich 37 aufweist.

## Patentansprüche

1. Einbau-Kabeltrommel (1) für einen Staubsauger mit einem Aufwickelsystem für ein Anschlusskabel (2), umfassend eine Antriebsvorrichtung zum Drehen für die Kabeltrommel (1), eine Aktiviereinrichtung, über welche die Antriebsvorrichtung in Gang gesetzt oder freigegeben wird, eine Arretiervorrichtung, über welche die Aktiviereinrichtung in dem die Antriebsvorrichtung in Gang setzenden oder freigebenden Zustand gehalten wird, und eine Rücksetzeinrichtung, welche die Arretiervorrichtung und hierüber die Aktiviereinrichtung durch Ziehen des Anschlusskabels (2) in Abwickelrichtung deaktiviert, wobei die Rücksetzeinrichtung über die in Abwickelrichtung gedrehte Kabeltrommel (1) aktivierbar ist, wobei die Kabeltrommel (1) ein Rad antreibt, welches in Wirkverbindung mit einem Schaltnocken (25) zur Deaktivierung der Arretiervorrichtung steht, und wobei die Wirkverbindung bei Drehung der Kabeltrommel (1) in Aufwickelrichtung über einen Freilauf unterbrochen ist,
**dadurch gekennzeichnet,**
**dass** der Freilauf zwischen den Achsen (31, 33) von zwei Zahnrädern (30, 32) angeordnet ist, von denen eines (30) mit einem an der Trommel (1) angeordneten Innenzahnkranz (34) kämmt.

2. Einbau-Kabeltrommel (1) mit einem Aufwickelsystem nach Anspruch 1,
**dadurch gekennzeichnet,**
**dass** die Antriebsvorrichtung als Wickelfeder (4) ausgebildet ist.

3. Einbau-Kabeltrommel (1) mit einem Aufwickelsystem nach Anspruch 2,
**dadurch gekennzeichnet,**
**dass** die Aktiviereinrichtung als Einrichtung zum Lösen einer am Anschlusskabel oder an der Kabeltrommel (1) angreifenden Bremseinrichtung ausgebildet ist.

4. Einbau-Kabeltrommel (1) mit einem Aufwickelsystem nach Anspruch 3,
**dadurch gekennzeichnet,**
**dass** die Aktiviereinrichtung als Kabelbremse mit einem Bremshebel (10) ausgebildet ist.

5. Einbau-Kabeitrommel (1) mit einem Aufwickelsystem nach Anspruch 4,
**dadurch gekennzeichnet,**
**dass** der Bremshebel (10) eine L-Form aufweist, wobei der Schaft (12) zwischen Führungselementen (13) an einer Trommelhalterung (9) verschiebbar gelagert ist, und wobei endseitig am abgewinkelten Schenkel (14) eine Bremsrolle (9) angeordnet ist, die in einer Zwangsführung mit der drehbar gelagerten Trommel (1) in Kontakt tritt.

6. Einbau-Kabeltrommel (1) mit einem Aufwickelsystem nach Anspruch 5,
**dadurch gekennzeichnet,**
**dass** die Zwangsführung im wesentlichen eine an der Trommelhalterung (9) angeformte Schrägfläche (16) umfasst, an der die Bremsrolle (15) abrollt und sich gegen den Außenumfang (17) der Trommel (1) presst.

7. Einbau-Kabeltrommel (1) mit einem Aufwickelsystem nach einem der Ansprüche 4 bis 6,
**dadurch gekennzeichnet,**
**dass** das Freigeben der Kabelbremse über den Bremshebel (10) gegen die Kraft einer Rückstellfeder (11) erfolgt.

8. Einbau-Kabeltrommel (1) mit einem Aufwickelsystem nach einem der Ansprüche 4 bis 7,
**dadurch gekennzeichnet,**
**dass** die Arretiervorrichtung als den Weg des Bremshebels (10) in die Bremsposition der Kabelbremse blockierende Sperrklinke (19) ausgebildet ist.

9. Einbau-Kabeltrommel (1) mit einem Aufwickelsystem nach Anspruch 8,
**dadurch gekennzeichnet,**
**dass** die Aktivierung der Sperrklinke (19) selbsttätig beim Freigeben der Kabelbremse durch eine Drehfeder (20) erfolgt.

10. Einbau-Kabeltrommel (1) mit einem Aufwickelsystem nach einem der Ansprüche 8 oder 9,
**dadurch gekennzeichnet,**
**dass** die Sperrklinke (19) eine mindestens einfach abgewinkelte Form einnimmt, wobei an einem senkrecht zur Betätigungsrichtung des Bremshebels abgewinkelten Schenkel (21) eine Rastnase (22) angeformt ist, die einen kulissenartigen Bereich über den Verschiebeweg des Bremshebels (10) abgreift.

11. Einbau-Kabeltrommel (1) mit einem Aufwickelsystem nach Anspruch 10,
**dadurch gekennzeichnet,**
**dass** der kulissenartige Bereich einerseits einen am Bremshebel angeordneten unteren Verschiebebereich (23) für den entriegelten Zustand aufweist, und andererseits einen darüber liegenden abgestuften Bereich (35) für den verriegelten Zustand des Bremshebels (10).

12. Einbau-Kabeltrommel (1) mit einem Aufwickelsystem nach einem der vorhergehenden Ansprüche,
**dadurch gekennzeichnet,**
**dass** der Freilauf als Hülsenfreilauf (29) ausgebildet ist, welcher bei Drehung der Trommel (1) in Aufwickelrichtung die Kopplung zwischen den beiden Zahnrädern (30, 32) unterbricht.

13. Einbau-Kabeltrommel (1) mit einem Aufwickelsystem nach Anspruch 12,
**dadurch gekennzeichnet,**
**dass** das abtriebsseitig angeordnete Zahnrad (32) mit einem Zahnrad (27) kämmt, an dem der Schaltnocken (25) angeformt oder angeordnet ist, der die Sperrklinke (19) zur Entriegelung des Bremshebels (10) ansteuert.

14. Einbau-Kabeltrommel (1) mit einem Aufwickelsystem nach Anspruch 13,
**dadurch gekennzeichnet,**
**dass** die Sperrklinke (19) mit ihrem freien Ende an der Trommelhalterung (9) gelagert ist, und wobei im Bereich eines in Betätigungsrichtung (18) des Bremshebels (10) gerichteten Schenkels (24) eine Nase (28) angeformt ist, die in Wirkverbindung mit dem Schaltnocken (25) zur Entriegelung des Bremshebels (10) tritt.

15. Einbau-Kabeltrommel (1) mit einem Aufwickelsystem nach einem der vorhergehenden Ansprüche,
**dadurch gekennzeichnet,**
**dass** der Freilauf in einem an der Trommelhalterung (9) angeformten Gehäuse (36) angeordnet ist.

## Claims

1. Built-in cable reel (1) for a vacuum cleaner with a winding system for a connecting cable (2), said cable reel comprising a drive apparatus for rotating the cable reel (1), an activating device by means of which the drive apparatus is started up or stopped, a locking apparatus by means of which the activating device is held in the state for starting up or stopping the drive apparatus, and a restoring device that deactivates the locking apparatus, and hereby the activating device, by pulling the connecting cable (2) in the winding direction, wherein the restoring device is activatable by means of the cable reel (1) that is rotated in the winding direction, wherein the cable reel (1) drives a wheel, which is in operative connection with a control cam (25) for deactivating the locking apparatus, and wherein the operative connection is interrupted by means of a free-wheel when the cable reel (1) is rotated in the winding direction, **characterized in that** the free-wheel is positioned between the axles (31, 33) of two gear teeth (30, 32), one (30) of which meshing with an internal ring gear (34) that is positioned at the reel (1).

2. Built-in cable reel (1) with a winding system according to claim 1, **characterized in that** the drive apparatus is in the form of a volute spring (4).

3. Built-in cable reel (1) with a winding system according to claim 2, **characterized in that** the activating device is in the form of a device for releasing a braking device that co-operates with the connecting cable or the cable reel (1).

4. Built-in cable reel (1) with a winding system according to claim 3, **characterized in that** the activating device is in the form of a cable brake with a brake lever (10).

5. Built-in cable (1) with a winding system according to claim 4, **characterized in that** the brake lever (10) has an L-shape, the shaft (12) being mounted on a reel holder (9) so as to be displaceable between guide elements (13), and a brake roller (9) being positioned on the end face of the angled portion (14), said brake roller contacting the rotatably mounted reel (1) in a positively guided manner.

6. Built-in cable (1) with a winding system according to claim 5, **characterized in that** the positive guidance comprises substantially an inclined face (16) that is integrally moulded on the reel holder (9), the braking roller (15) rolling along said inclined face and being pressed against the outside periphery (17) of the reel (1).

7. Built-in cable reel (1) wind a winding system according to one of claims 4 to 6, **characterized in that** the releasing of the cable brake by means of the brake lever (10) is effected in opposition to the force of a restoring spring (11).

8. Built-in cable reel (1) with a winding system according to one of claims 4 to 7, **characterized in that** the locking apparatus is in the form of a ratchet (19) that blocks the path of the brake lever (10) into the brake position of the cable brake.

9. Built-in cable reel (1) with a winding system according to claim 8, **characterized in that** the activating of the ratchet (19) is effected automatically by means of a torsion spring (20) when the cable brake is released.

10. Built-in cable reel (1) with a winding system according to one of claims 8 or 9, **characterized in that** the ratchet (19) assumes a shape that is angled at least in a simple manner, wherein a locking projection (22), which measures off a rocker arm-like region along the displacement path of the brake lever (10), is integrally moulded at a portion (21) that is angled perpendicular relative to the actuating device of the brake lever.

11. Built-in cable reel (1) with a winding system according to claim 10, **characterized in that** the rocker arm-like region has, on one side, a lower displacement region (23) for the unlocked state positioned on the brake lever, and on the other side a graduated region (35) for the locked state of the brake lever (10) situated above it.

12. Built-in cable reel (1) with a winding system according to one of the preceding claims, **characterized in that** the free-wheel is in the form of a sleeve free-wheel (29), which interrupts the coupling between the two gear wheels (30, 32) when the reel (1) is rotated in the winding direction.

13. Built-in cable reel (1) with a winding system according to one of claim 12, **characterized in that** the gear wheel (32) that is positioned on the driven side meshes with a gear wheel (27), on which the control cam (25) is integrally moulded or positioned, which activates the ratchet (19) for unlocking the brake lever (10).

14. Built-in cable reel (1) with a winding system according to claim 13, **characterized in that** the ratchet (19) is mounted by means of its free end on the reel holder (9), and wherein a projection (28) is integrally moulded in the region of a portion (24) that is directed in the direction of actuation (18) of the brake lever (10), said projection coming into operative connection with the control cam (25) for unlocking the brake lever (10).

15. Built-in cable reel (1) with a winding system according to one of the preceding claims, **characterized in that** the free-wheel is positioned in a housing (36) that is integrally moulded on the reel holder (9).

## Revendications

1. Tambour enrouleur intégré (1) destiné à un aspirateur, muni d'un système d'enroulement d'un câble de raccordement (2), comprenant un dispositif d'entraînement conçu pour faire tourner ledit tambour enrouleur (1) ; un dispositif d'actionnement par l'intermédiaire duquel ledit dispositif d'entraînement est mis en action ou neutralisé ; un dispositif d'arrêt par l'intermédiaire duquel ledit dispositif d'activation est maintenu à l'état de mise en action ou de neutralisation dudit dispositif d'entraînement ; et un dispositif de restauration qui désactive ledit dispositif d'arrêt et, par l'intermédiaire de ce dernier, ledit dispositif d'activation par traction exercée sur le câble de raccordement (2) dans la direction du déroulement, sachant que ledit dispositif de restauration peut être activé par l'intermédiaire du tambour enrouleur (1) mis en rotation dans la direction du déroulement, sachant que ledit tambour enrouleur (1) mène une roue en liaison interactive avec une came de commutation (25), en vue de désactiver le dispositif d'arrêt, et sachant que ladite liaison interactive est rompue par l'intermédiaire d'un accouplement libre, lors d'une rotation du tambour enrouleur (1) dans la direction de l'enroulement,
**caractérisé par le fait**
**que** l'accouplement libre est interposé entre les axes (31, 33) de deux roues dentées (30, 32) dont l'une (30) engrène dans une couronne dentée (34) implantée sur le tambour (1).

2. Tambour enrouleur intégré (1) à système d'enroulement, selon la revendication 1,
**caractérisé par le fait**
**que** le dispositif d'entraînement est réalisé sous la forme d'un ressort spiroïdal (4).

3. Tambour enrouleur intégré (1) à système d'enroulement, selon la revendication 2,
**caractérisé par le fait**
**que** le dispositif d'activation est réalisé sous la forme d'un dispositif de déclenchement d'un dispositif de freinage venant en prise avec le câble de raccordement ou avec ledit tambour enrouleur (1).

4. Tambour enrouleur intégré (1) à système d'enroulement, selon la revendication 3,
**caractérisé par le fait**
**que** le dispositif d'activation est réalisé sous la forme d'un frein de câble doté d'un levier de freinage (10).

5. Tambour enrouleur intégré (1) à système d'enroulement, selon la revendication 4,
**caractérisé par le fait**
**que** le levier de freinage (10) revêt la forme d'un L, la barre (12) étant montée à coulissement entre des éléments de guidage (13), sur un support (9) du tambour, et un rouleau de freinage (15), situé à l'extrémité de la branche coudée (14), venant en contact, dans un guidage forcé, avec ledit tambour (1) monté rotatif.

6. Tambour enrouleur intégré (1) à système d'enroulement, selon la revendication 5,
**caractérisé par le fait**
**que** le guidage forcé englobe, pour l'essentiel, une surface inclinée (16) qui fait corps avec le support (9) du tambour, sur laquelle le rouleau de freinage (15) roule et vient s'appliquer, avec pression, contre le pourtour extérieur (17) dudit tambour (1).

7. Tambour enrouleur intégré (1) à système d'enroulement, selon l'une des revendications 4 à 6,
**caractérisé par le fait**
**que** la libération du frein de câble a lieu par l'intermédiaire du levier de freinage (10), en opposition à la force d'un ressort de rappel (11).

8. Tambour enrouleur intégré (1) à système d'enroulement, selon l'une des revendications 4 à 7,
**caractérisé par le fait**
**que** le dispositif d'arrêt est réalisé sous la forme d'un cliquet de verrouillage (19) bloquant la course du levier de freinage (10) jusqu'à la position de freinage du frein de câble.

9. Tambour enrouleur intégré (1) à système d'enroulement, selon la revendication 8,
**caractérisé par le fait**
**que** l'activation du cliquet de verrouillage (19) s'opère automatiquement lors de la libération du frein de câble, sous l'action d'un ressort tournant (20).

10. Tambour enrouleur intégré (1) à système d'enroulement, selon l'une des revendications 8 ou 9,
**caractérisé par le fait**
**que** le cliquet de verrouillage (19) prend une forme présentant au moins un coude simple, sachant qu'un bec de crantage (22), faisant corps avec une branche (21) coudée perpendiculairement à la direction d'actionnement du levier de freinage, couvre une zone du type coulisse embrassant la course de coulissement dudit levier de freinage (10).

11. Tambour enrouleur intégré (1) à système d'enroulement, selon la revendication 10,
**caractérisé par le fait**
**que** la zone du type coulisse comprend, d'une part, une région inférieure de coulissement (23) située sur le levier de freinage et affectée à l'état déverrouillé et, d'autre part, une région étagée sus jacente (35) assignée à l'état verrouillé dudit levier de freinage (10).

12. Tambour enrouleur intégré (1) à système d'enroulement, selon l'une des revendications précédentes,
**caractérisé par le fait**
**que** l'accouplement libre est réalisé sous la forme d'un embrayage libre à douille (29) qui, lors d'une rotation dudit tambour (1) dans la direction d'enroulement, interrompt l'accouplement entre les deux roues dentées (30, 32).

13. Tambour enrouleur intégré (1) à système d'enroulement, selon la revendication 12,
**caractérisé par le fait**
**que** la roue dentée (32) située côté mené engrène dans une roue dentée (27) avec laquelle fait corps, ou sur laquelle est disposée la came de commutation (25) qui active le cliquet de verrouillage (19) en vue du déverrouillage du levier de freinage (10).

14. Tambour enrouleur intégré (1) à système d'enroulement, selon la revendication 13,
**caractérisé par le fait**
**que** le cliquet de verrouillage (19) est monté sur le support (9) dudit tambour par son extrémité libre, sachant qu'un mentonnet (28), façonné d'un seul tenant dans la région d'une branche (24) pointant dans la direction d'actionnement (18) du levier de freinage (10), est en liaison interactive avec la came de commutation (25) en vue du déverrouillage dudit levier de freinage (10).

15. Tambour enrouleur intégré (1) à système d'enroulement, selon l'une des revendications précédentes,
**caractérisé par le fait**
**que** l'accouplement libre est logé dans un boîtier (36) solidaire du support (9) dudit tambour.
